# EUROPÄISCHE PATENTSCHRIFT

(11) **EP 0 492 321 B1**
(45) Veröffentlichungstag und Bekanntmachung des Hinweises auf die Patenterteilung: **30.11.1994**
(21) Anmeldenummer: 91121448.4
(22) Anmeldetag: 13.12.1991
(51) Int. Cl.: B28C 5/08

(54) **Mischer**
Mixer
Mélangeur

(30) Priorität: 21.12.1990 DE 4041424
(43) Veröffentlichungstag der Anmeldung: 01.07.1992
(73) Patentinhaber: Lescha Maschinenfabrik GmbH & Co. KG, D-86368 Gersthofen (DE)
(72) Erfinder: Kasberger, Peter, W-8901 Aystetten (DE); Fradl, Fredy, W-8900 Augsburg (DE)
(74) Vertreter: Munk, Ludwig, Dipl.-Ing.

(56) Entgegenhaltungen:
- DE-A- 2 156 484
- FR-A- 2 147 613
- GB-A- 780 426
- US-A- 2 778 958
- US-A- 4 132 912
- US-A- 4 135 171

## Beschreibung

Die Erfindung betrifft einen Mischer gemäß Gattungsbegriff des Anspruchs 1.

Ein Mischer dieser Art ist beispielsweise aus der **FR-A-21 47 613** bekannt. Bei dieser bekannten Anordnung ist ein den Motor und das Vorgelege aufnehmendes Blechgehäuse vorgesehen, das rückseitig mit zahlreichen Luftschlitzen versehen ist, die durch sich etwa 4mm über das Wandniveau erhebende Blenden übergriffen sind. Diese Maßnahmen ermöglichen jedoch weder einen ausreichenden Spritzwasserschutz noch einen ausreichenden Berührungsschutz. Schräg von unten nach oben spritzendes, in die durch die Blenden gebildeten Kammern eintretendes Wasser gelangt praktisch auf geradem Wege in die Einhausung. Es kann daher vorkommen, daß derartiges Spritzwasser an den Getriebeteilen entlangkriecht und als Kriechwasser die durch die Getriebeteile bewirkte elektrische Isolation aufhebt. Zudem besteht die Gefahr, daß das Spritzwasser in den Motor eindringt und dort infolge von Kurzschlüssen und Nässebrücken zu Motorschäden und zu einer Aufhebung der Schutzisolierung führen kann. Eine Reinigung der Luftschlitze mit Wasser ist hier in jedem Falle unzulässig. Es kann daher zu Verkrustungen im Bereich der Luftschlitze kommen, die zu einer Verkleinerung oder zu einem völligen Verschluß der Schlitzquerschnitte führen können. Auch eine mechanische Reinigung der Luftschlitze ist praktisch nicht gefahrlos möglich. In diesem Zusammenhang ist davon auszugehen, daß es auch beim Hantieren mit dünnen Metallgegenständen, wie Draht etc., zu einem Berührungskontakt kommen kann, da derartige Metallteile über die genannten Luftschlitze von unten ungehindert tief in die Einhausung eindringen können. Hinzu kommt, daß bei der bekannten Anordnung dennoch die Kühlung des Motors nicht zuverlässig genug erfolgt, da sich hier eine am Motor weitgehend vorbeigehende Kurzschlußströmung zwischen den einzelnen Luftschlitzen ausbilden kann, die alle im Bereich der Rückseite der Einhausung angeordnet sind. Es kann sich daher auch eine hohe thermische Belastung des Motors ergeben, was bei zusätzlicher Anwesenheit von Wasser zu einem besonders großen Sicherheitsrisiko führen kann. Ein weiterer Nachteil der bekannten Anordnung ist darin zu sehen, daß infolge der über die Rückseite der Einhausung verteilten Luftschlitze die Rückseite der Einhausung zur Aufnahme sonstiger Aggregate nicht zur Verfügung steht. Dementsprechend ist die Schalter-Steckerkombination hier bodenseitig angeordnet, was eine schlechte Zugänglichkeit ergibt.

Die **US-A-27 78 958** zeigt einen Elektromotor mit einem dichten Motorgehäuse, das von außen gekühlt wird. Hierzu ist das dichte Motorgehäuse stirnseitig von einer mit Abstand angeordneten Glocke umfaßt, die zwischen sich und dem Motorgehäuse einen mit einem Radiallüfterrad versehenen Spalt begrenzt, der eine in radialer Richtung zugänglichen Ansaugquerschnitt und einen in axialer Richtung ausblasenden Abluftquerschnitt aufweist und in den ein die einströmende Luft zur Nabe des Radiallüfterrads hinlenkender Steg hineinragt. Durch eine derartige Anordnung lassen sich die Nachteile des gattungsgemäßen Standes der Technik nicht vermeiden.

Hiervon ausgehend ist es daher die Aufgabe der vorliegenden Erfindung, eine Anordnung gattungsgemäßer Art mit einfachen und kostengünstigen Mitteln so zu verbessern, daß eine hohe Sicherheit, Zuverlässigkeit und Bedienungsfreundlichkeit erreicht werden.

Diese Aufgabe wird durch die kennzeichnenden Merkmale des Anspruchs 1 gelöst.

Mit diesen Maßnahmen werden die oben geschilderten Nachteile der bekannten Anordnungen vollständig vermieden. Die erfindungsgemäßen Maßnahmen ergeben demgegenüber einen vollen Spritz- und Strahlwasserschutz sowie vollen Berührungsschutz. Es ist daher nicht nur unter normalen Betriebsbedingungen eine hohe Sicherheit gewährleistet, sondern es ist erstmals auch eine zuverlässige Reinigung der Ein- bzw. Ausgangsquerschnitte des Ansaugkanals bzw. des Abluftkanals möglich, was insbesondere bei Baustoffmischern, bei denen mit Verschmutzungen zu rechnen ist, eine hohe Bedienungsfreundlichkeit und Zuverlässigkeit und Sicherheit gewährleistet. Gleichzeitig erleichtern die erfindungsgemäßen Maßnahmen infolge der einander gegenüberliegenden Anordnung von Ansaugöffnung und Abluftöffnung die Bewerkstelligung einer zwangsläufig am Motor entlangführenden Luftströmung, wodurch eine zuverlässige Kühlung des Motors bewirkt wird. es sind daher auch thermische Überlastungen des Motors nicht zu befürchten, so daß dieser vergleichsweise leicht dimensioniert sein kann, was zu kostengünstigen Einstandspreisen führt. Ein weiterer Vorteil der erfindungsgemäßen Maßnahmen ist darin zu sehen, daß im Bereich der rückseitigen Wandung der Kapselung außerhalb der Ansaugöffnung, die zum Motor etwa koaxial angeordnet sein kann, noch genügend Platz zur Aufnahme weiterer Aggregate, beispielsweise der Schalter-Steckerkombination, zur Verfügung steht. Diese kann daher platzsparend und gut zugänglich angeordnet werden.

Vorteilhafte Ausgestaltungen und zweckmäßige Weiterbildungen der übergeordneten Maßnahmen sind in den Unteransprüchen angegeben und aus der nachstehenden Beispielsbeschreibung entnehmbar.

Nachstehend werden einige Ausführungsbeispiele der Erfindung anhand der Zeichnung näher erläutert. Hierbei zeigen:
- **Figur 1**: Eine Teilansicht eines erfindungsgemäßen Baustoffmischers mit vertikal geschnittener Antriebseinrichtung,
- Figur 2: die Anordnung gemäß Figur 1 bei der Endmontage,
- Figur 3: eine vergrößerte Ansicht der dem Motor zugeordneten Isolierkonsole,
- Figur 4: eine Teilansicht des mit der Abdeckhaube verbundenen Rands der Montageplattform im Schnitt,
- Figur 5: eine Variation des Ansaugkanals in Figur 1 entsprechender Darstellung,
- Figur 6: eine Variation des Kühlluftführungsteils in Figur 1 entsprechender Darstellung
- Figur 7: eine Variation des Abluftkanals in Figur 1 entsprechender Darstellung,
- Figur 8: eine von der Montageplattform aus gesehene Ansicht der den Abluftkanal begrenzenden Aufsetzhaube,
- Figur 9: eine Teilansicht der an der Abdeckhaube festgelegten Schalter-Steckerkombination im Schnitt und
- Figur 10: eine perspektivische Ansicht einer mit einer Drehstrom-Schalter-Steckerkombination versehenen Abdeckhaube.

Der grundsätzliche Aufbau und die Wirkungsweise von Baustoffmischern sind an sich bekannt und bedürfen daher im vorliegenden Zusammenhang keiner näheren Erläuterung mehr. Der der Figur 1 zugrundeliegende Baustoffmischer besteht in an sich bekannter Weise aus einer mit einem umlaufenden Zahnkranz 1 versehenen Mischtrommel 2. Diese ist mittels eines Königszapfens 3 auf einem sie quer zum Zahnkranz 1 teilweise umfassenden Bügel 4 gelagert. Dieser ist um eine etwa horizontale Achse schwenkbar auf einem in der Regel fahrbaren Gestell 5 aufgenommen, das hierzu zwei vertikale Holme 6 besitzt, von denen lediglich der antriebsseitige Holm 6 angedeutet ist.

Mit dem Zahnkranz 1 der Trommel 2 ist ein Antriebsritzel 7 im Eingriff, das auf einer koaxial zur Schwenkachse des Bügels 4 angeordneten Antriebswelle 8 aufgenommen ist, die über ein Vorgelege mittels eines Antriebsmotors 9, der als Elektromotor ausgebildet ist, antreibbar ist. Das Vorgelege besteht aus einem auf dem Wellenstummel des Antriebsmotors 9 aufgenommenen Ritzel 10 und einem auf der Antriebswelle 8 aufgenommenen, mit dem Ritzel 10 kämmenden Zahnrad 11. Es ergibt sich dementsprechend ein Zahnradvorgelege, das eine rutschfreie Drehmomentübertragung bei hoher Wartungsfreiheit gewährleistet. Zwecks Schutzisolierung des Mischergestells etc. ist ein Element des Vorgeleges, hier das größere Zahnrad 11, aus Isolierwerkstoff.

Zur Aufnahme der gesamten Antriebseinrichtung ist eine durch ein plattenförmiges Bauteil gebildete Montageplattform 12 vorgesehen, die an der Außenflanke des antriebsseitigen Gestellholms 6 anliegt und von diesem abgestützt wird. Der als Elektromotor ausgebildete Antriebsmotor ist zur Erzielung einer Schutzisolierung unter Zwischenschaltung einer aus Isolierwerkstoff bestehenden, zur Gewährleistung einer zuverlässigen Dreipunktabstützung V-förmig konfigurierten Isolierkonsole 13 auf der Montageplattform 12 aufgenommen. An der Montageplattform 12 ist ferner ein Lagerrohr 14 befestigt, in welchem die Antriebswelle 8 gelagert ist. Das mit einem Ende an der Montageplattform 12 befestigte Lagerrohr 14 wird zusätzlich durch eine trommelseitig auskragende Konsole 15 an der Montageplattform 12 abgestützt. Die Konsole 15 dient gleichzeitig zur Aufnahme der Montageplattform 12 auf dem zugeordneten Gestellholm 6. Die Konsole 15 ist hierzu so ausgebildet, daß sie von oben auf das obere Ende des Gestellholms 6 aufsteckbar ist. Im dargestellten Ausführungsbeispiel ist die Konsole 15 als an der Montageplattform 12 befestigter U-Bügel ausgebildet, der an seinem unteren Ende mit kerbenförmigen Ausnehmungen versehen ist, die in seitlich vorstehende Arretierungen des Gestellholms 6 eingreifen, wie bei 16 angedeutet ist.

Auf dem Außenumfang des über die Konsole 15 hinausragenden Abschnitts des feststehenden Lagerrohrs 14 ist das antriebsseitige Ende des die Mischtrommel 2 aufnehmenden Bügels 4 schwenkbar gelagert. Hierzu ist ein vom Lagerrohr 14 durchgriffener Lagerbock, hier in Form einer durch Sprengringe seitlich gesicherten Stützlasche 4a, vorgesehen, der bzw. die mit dem benachbarten Bügelende verschraubt ist. Selbstverständlich wären auch andere Arten von Schwenklagerung möglich, beispielsweise in Form einer einseitig offenen Schelle, die durch einen einsetzbaren Klotz bzw. durch ihre Schenkel miteinander verbindende Stifte geschlossen wird.

Die gesamte Antriebseinrichtung, hier einschließlich des auf dem Lagerrohr 14 aufgenommenen Lagerbocks, kann als auf der Montageplattform 12 vormontierbare Baueinheit 17 hergestellt werden, die bei der Endmontage am zugeordneten Gestellholm 6 eingehängt wird, wie am besten aus Figur 2 erkennbar ist. Dabei wird die an der Montageplattform 12 befestigte Konsole 15 in den der Figur 1 zugrundeliegenden Steckeingriff mit dem Gestellholm 6 bzw. dessen seitlichen Arretierungen gebracht. Abschließend wird die gesamte Baueinheit mittels einer die montageplattform 12 durchgreifenden, am Gestellholm 6 festgelegten Sicherungsschraube 18 gegen Abheben gesichert. Nachdem die genannte Baueinheit auf die beschriebene Weise in Stellung gebracht ist, kann anschließend der Bügel 4 montiert werden, der hier antriebsseitig auf dem zur Baueinheit 17 gehörenden, feststehenden Lagerrohr 14 gelagert wird. Dementsprechend sind der Bügel 4 und die Trommel 2 in Figur 1 durch gestrichelte Linien angedeutet.

Die Isolierkonsole 13 besitzt, wie am besten aus Figur 3 erkennbar ist, eine etwa V-förmige Konfiguration und ist im Bereich der oberen Enden ihrer beiden Schenkel durch Schrauben 19 mit der Montageplattform 12 verschraubt. Andererseits ist die Isolierkonsole 13 durch weitere, die Montageplattform 12 nicht berührende Schrauben 20 mit dem Motor 9 verschraubt. Die Isolierkonsole 13 ist mit von den Schrauben 19 durchgriffenen Stützböcken versehen, die an der Montageplattform 12 zur Anlage kommen. Um eine zuverlässige Dreipunktabstützung zu erreichen, ist die Isolierkonsole 13 hier auch im Bereich ihrer unteren Spitze mit einem an der Montageplattform 12 zur Anlage kommenden Stützbock versehen, der allerdings mit der Montageplattform 12 nicht verstiftet ist. Die erzielte Dreipunktauflage ergibt eine hohe Kippsicherheit für den Motor 9.

Um den Achsabstand zwischen der Antriebswelle 8 und der Motorwelle 21 verändern zu können, wie das z.B. im Falle einer Änderung des Untersetzungsverhältnisses des Vorgeleges erforderlich ist, wird die Isolierkonsole 13 insgesamt um eine Halteschraube 19 verschwenkt. Der jeweils anderen Halteschraube können mehrere, konsolenseitige Durchgriffslöcher 22 zugeordnet sein, die alternativ hergenommen werden können. Bei dem der Figur 3 zugrundeliegenden Beispiel sind zwei gegeneinander versetzte, konsolenseitige Durchgriffslöcher 22 vorgesehen. Gleichzeitig besitzt die Montageplattform 12 zwei den Löchern 22 zugeordnete, jedoch um ein anderes Maß gegeneinander versetzte Gewindelöcher 23. Jeweils ein Durchgriffsloch 22 und ein Gewindeloch 23 werden benutzt, so daß sich eine Vielzahl möglicher Stellungen ergibt.

Die Montageplattform 12 ist, wie Figur 4 anschaulich zeigt, mit einem umlaufenden Randflansch 24 versehen, der die Steifigkeit der Montageplattform 12 erhöht. Der umlaufende Randflansch 24 ist, wie den Figuren 1 und 2 entnehmbar ist, lediglich im Bereich des unteren Rands zur Bildung einer der Sicherungsschraube 18 zugeordneten Lasche unterbrochen. Der Randflansch 24 dient gleichzeitig auch als Aufnahme für eine Abdeckhaube 25, die, wie die Figuren 1 und 2 weiter anschaulich erkennen lassen, die gesamte Antriebseinrichtung einschließlich Motor 9 und Vorgelege 10, 11 umgibt. Diese Abdeckhaube 25 kann als aus Plastik bestehender Spritzguß- oder Tiefziehformling ausgebildet sein. Die Abdeckhaube 25 dichtet gegenüber dem Randflansch 24 ab. Hierzu ist die Abdeckhaube 25, wie Figur 4 weiter erkennen läßt, mit einer umlaufenden, nach innen sich verengenden Randnut 26 versehen, in welche der Randflansch 24 eingreift. Im Bereich des Nutgrunds ist ein eingespritzter oder, wie hier, eingelegter Dichtstreifen 27 vorgesehen.

Zur Befestigung der Abdeckhaube 25 an der Montageplattform 12 ist diese mit Gewindelöchern, hier in Form eingepreßter Kerbmuttern 28, versehen, in welche die Abdeckhaube durchgreifende Halteschrauben einschraubbar sind. Zur Gewährleistung eines zuverlässigen Sitzes ist die Abdeckhaube 25 mit angeformten, von den Halteschrauben durchgriffenen, an der Montageplattform 12 zur Anlage kommenden Stützdomen 29 versehen, die praktisch als über den Haubenrand vorspringende Weiterführung der Wandung von den Halteschrauben zugeordneten Montagerinnen 30 ausgebildet sein können. Um eine zuverlässige Anlage der Abdeckhaube 25 auf ihrem ganzen Umfang an der Montageplattform 12 zu gewährleisten, ist die Anlageflanke im Bereich zwischen den in der Regel in den Ecken angeordneten Haltemitteln ausgewölbt, wie in Figur 4 bei 31 angedeutet ist.

Die Abdeckhaube 25 und die sie trommelseitig verschliessende Montageplattform 12 bilden praktisch eine geschlossene Einhausung für die gesamte Antriebseinrichtung, die bei aufgesetzter Haube von außen nicht mehr zugänglich bzw. erreichbar ist. Der innerhalb der Abdeckhaube 25 angeordnete Motor wird durch von außen angesaugte Luft gekühlt. Hierzu ist der Motor 9 mit einem auf einem nach hinten vorstehenden Stummel seiner Welle 21 aufgenommenen Lüfterrad 32 versehen. Dieses ist zum Motor 9 hin geschlossen, etwa in Form eines Tellers mit aufgesetzten Lüfterflügeln ausgebildet. Die vom Lüfterrad 32 transportierte Luft wird über eine im Bereich der Montageplattform 12 gegenüberliegenden Rückseite der Abdeckhaube 25 vorgesehene Ansaugöffnung 33 angesaugt und über eine im Bereich der Montageplattform 12 vorgesehene Abluftöffnung 34 abgegeben, wie in Figur 1 durch Pfeile angedeutet ist. Die erfindungsgemäße Bauart mit vergleichsweise großer Abdeckhaube 25, die die Ansaugöffnung aufweist, ermöglicht dabei auch große Strömungsquerschnitte und damit eine sehr gute Kühlung des Motors.

Der Ansaugöffnung 33 ist ein mehrfach umgelenkter, hier als zur Ansaugöffnung konzentrischer Ringkanal ausgebildeter Ansaugkanal 35 vorgeordnet. Die mehrfache Umlenkung des Ansaugkanals 35 ergibt einen ausgezeichneten Berührungs- und Spritzwasserschutz. Zur Bildung des Ansaugkanals 35 ist eine nach hinten offene Einbuchtung 36 der die Ansaugöffnung 33 enthaltenden Rückwand der Abdeckhaube 25 vorgesehen. In der durch die Einbuchtung 36 gebildeten, nach hinten offenen Kammer sind zur Ansaugöffnung 33 konzentrische Changierstücke vorgesehen, von denen wenigstens eines die Ansaugöffnung 33 mit übermaß überdeckt. Im dargestellten Ausführungsbeispiel ist hierzu ein an die Ansaugöffnung 33 sich anschließender, nach hinten sich erweiternder Trichter 37 vorgesehen, der von einem nach innen offenen Topf 38 übergriffen wird, dessen Boden etwa bündig mit dem hinteren Rand der Einziehung 36 ist. Durch diese Changierstücke ergibt sich die erwünschte, mehrfache Umlenkung des ringförmigen Ansaugkanals 35, wie anhand des Pfeils 39 erkennbar ist.

Der den Trichter 37 umfassende Mantel des Topfes 38 ist zu seinem Rand hin, also gegenläufig zum Trichter 37, konisch erweitert. Ebenso ist die umlaufende Wandung der Einziehung 36 nach außen konisch erweitert. Der ringförmige Ansaugkanal 35 wird dementsprechend durch mehrere, gegenläufig konische Teile begrenzt, was eine zuverlässige Brechung von in den Ansaugkanal 35 hineingerichteten Wasserstrahlen gewährleistet und gleichzeitig sicherstellt, daß derartiges Wasser nach außen ablaufen kann, wie durch den Pfeil 40 angedeutet ist. Es ist daher eine Spülung des Ansaugkanals 35 möglich, so daß dieser auch bei robusten Betriebsverhältnissen offengehalten werden kann.

Der Trichter 37 kann an die die Ansaugöffnung 33 enthaltende Rückwand der Abdeckhaube 25 angeformt sein. Im dargestellten Ausführungsbeispiel ist der Trichter 37 als separates Bauteil ausgebildet und in eine entsprechende Wandausnehmung eingesetzt, was die Herstellung erleichtert und Freizügigkeit hinsichtlich der Materialwahl gestattet. Dasselbe gilt für den Topf 38. Im dargestellten Beispiel sind der Trichter 37 und der Topf 38 daher mit dem die Ansaugöffnung 33 enthaltenden Boden der Einziehung 36 verschraubt. Hierzu kann der Topf 38 mit mehreren, gleichmäßig an seinem Umfang verteilt angeordneten Zapfen 41 versehen sein, die in im Bereich des Außenumfangs des Trichters 37 vorgesehene Hülsen 42 eingreifen und von lediglich durch ihre Mittellinien angedeuteten Schrauben 43 durchgriffen sind. Der Topf 38 und der Trichter 37 werden dementsprechend durch dieselben Haltemittel gehalten.

Bei der in Figur 5 dargestellten Alternative zur der Figur 1 zugrundeliegenden Ausbildung des Ansaugkanals 35 ist die Einziehung 36 der Abdeckhaube 25 durch einen mit dem hinteren Einziehungsrand bündigen Rostdeckel 44 verschlossen. Dieser ist mit einem umlaufenden, durch rostartige Lamellen ausgefachten Kranz 45 versehen, der den nach außen weisenden Rand eines dahinter angeordneten Pralltellers 46 übergreift, der die Ansaugöffnung 33 mit Übermaß abdeckt. Der Durchmesser des Pralltellers 46 ist dementsprechend größer als der Durchmesser der Ansaugöffnung 33, die hier ohne Trichter ist. Der Rostdeckel 44 ergibt im Zusammenwirken mit dem Prallteller 46 eine besonders gute Brecherwirkung. Infolge der gezeigten Durchmesserverhältnisse von Kranz 45, Prallteller 46 und Ansaugöffnung 33 ergibt sich die erwünschte mehrfache, hier jedenfalls dreifache, Umlenkung des Ansaugkanals 35.

Andererseits kann hier bis zum Prallteller 46 vordringendes Wasser infolge des umlaufenden Kranzes 45 des Rostdeckels 44 nicht nach außen ablaufen. Dementsprechend ist im Bereich der Unterseite des Umfangs der Einziehung 36 eine Ablauföffnung 47 vorgesehen, über welche eindringendes Wasser zum Haubeninnenraum hin drainiert wird, aus dem es über eine in der Montageplattform 12 im Bereich des unteren Rands der Abdeckhaube 25 vorgesehene Abflußausnehmung 48 abfließen kann, wie durch den Pfeil 49 angedeutet ist. Der untere Bereich der Abdeckhaube 25 ist dementsprechend mit Gefälle zur Abflußausnehmung 48 hin ausgebildet, was sich durch die Gußschräge automatisch ergibt. Die Abflußausnehmung 48 befindet sich im Bereich des Gestellholms 6, der mit einer korrespondierenden Ausnehmung versehen ist, so daß das Wasser über den in der Regel rohrförmigen Gestellholm 6 nach unten abfließen kann. Unten ist der Gestellholm 6, der hier einen Abflußkanal bildet, in der Regel offen. Über die genannte Abflußausnehmung 48 kann selbstverständlich auch innerhalb der Abdeckhaube 25 sich bildendes Schwitzwasser oder auf andere Weise in unschädlicher Menge eingedrungenes Wasser abfließen, z.B., was allerdings sehr unwahrscheinlich ist, von der angesaugten Luft mitgerissene, am geschlossenen Lüfterrad 32 abgefangene Wassertropfen. Aus diesem Grunde kann eine Abflußausnehmung dieser Art auch bei der der Figur 1 zugrundeliegenden Ausführung zweckmäßig sein, wie in Figur 1 bei 48 bzw. 49 angedeutet ist. Ansonsten können die Ausführungen gemäß Figuren 1 und 5 übereinstimmen.

Die über die Ansaugöffnung 33 angesaugte Luft wird zur Gewährleistung einer guten Kühlung des Motors 9 an diesem entlanggeführt. Hierzu kann ein an die Ansaugöffnung 33 anschließendes, nach innen offenes Luftführungsteil vorgesehen sein. Bei der Ausführung gemäß Figur 1 ist dieses Luftführungsteil als den Motor 9 mit Abstand umfassende Glocke 50 ausgebildet. Diese kann an die die Ansaugöffnung 33 enthaltende Wandung der Abdeckhaube 25 angeformt sein. Im dargestellten Ausführungsbeispiel ist die Glocke 50 als angesetztes Bauteil ausgebildet, was eine gute Stapelbarkeit ermöglicht und Freizügigkeit hinsichtlich der Materialwahl gestattet. Die Glocke 50 kann dementsprechend aus vergleichsweise billigem Recyclingmaterial hergestellt werden, wogegen für die Abdeckhaube 25 vergleichsweise hochwertiges, schlagfestes Material Verwendung finden kann. Zur Halterung der Glocke 50 können dabei die zur Befestigung der Changierteile bereits vorgesehenen Schrauben 43 Verwendung finden. Zur Erzielung einer inneren Aussteifung der Abdeckhaube 25 kann die Glocke 50 mit im Bereich ihres Außenumfangs vorgesehenen, an der Haubeninnenseite anliegenden Rippen 51 versehen sein, die auch als Begrenzung beim Ineinanderstapeln mehrerer Glocken dienen können.

Bei entsprechender Ausbildung des unteren Bereichs der Abdeckhaube 25 kann es genügen, wenn das Luftführungsteil den Motor 9 lediglich nach oben umfaßt, wie in Figur 6 angedeutet ist. Hierbei ist das Luftführungsteil als an den die Ansaugöffnung 33 enthaltenden Boden der Einziehung 36 angeformte Halbglocke 52 ausgebildet. Die angeformte Halbglocke 52 kann mit ihren Seitenflanken in die Seitenwände der Abdeckhaube 25 einlaufen, so daß sich automatisch eine innere Querversteifung der Abdeckhaube 25 ergibt. Selbstverständlich wäre es aber auch denkbar, eine Halbglocke hier vorliegender Art als in oben beschriebener Weise einsetzbares Teil auszubilden.

Die Kühlluft tritt, wie oben schon erwähnt, über die im Bereich der Montageplattform 12 vorgesehene Abluftöffnung 34 aus dem Innenraum der durch die Abdeckhaube 25 und die Montageplattform 12 gebildeten Einhausung aus, wie in den Figuren 1 und 7 durch Pfeil 53 angedeutet ist. Bei der Ausführung gemäß Figur 7 befindet sich die Abluftöffnung 34 im Bereich des Gestellholms 6, der mit einer hiermit zur Deckung kommenden Ausnehmung 54 versehen ist. Die gemäß Pfeil 53 austretende Kühlluft strömt dementsprechend in den als Rohr ausgebildeten Gestellholm 6 ein, der hier dementsprechend als an die Abluftöffnung 34 sich anschließender Abluftkanal 55 fungiert. Der Gestellholm 6 ist an seinem unteren Ende offen, so daß die Kühlluft nach unten ausströmen kann. Bei dieser Ausführung ist lediglich dafür zu sorgen, daß der Gestellholm 6 einen ausreichenden Strömungsquerschnitt besitzt und nach oben verschlossen ist. Dieser Verschluß ergibt sich bei dem der Figur 7 zugrundeliegenden Beispiel durch die an der Montageplattform 12 befestigte Konsole 15 zur Aufnahme des Lagerrohrs 14, die hier als mit einem Steckzapfen versehenes Gußteil ausgebildet ist.

Bei dem in Figur 1 gezeigten Beispiel ist die Abluftöffnung 34 im oberen Randbereich der Montageplattform 12 außerhalb des Gestellholms 6 vorgesehen. Dieser Abluftöffnung 34 ist aber auch hier ein Abluftkanal 55 nachgeordnet, der eine direkte Zugänglichkeit des Innenraums der die Antriebseinrichtung aufnehmenden Einhausung von außen verhindert und dementsprechend den erwünschten Spritzwasser- und Berührungsschutz ergibt. Durch den hier vorgesehenen Abluftkanal 55 wird die über die Abluftöffnung 53 austretende Kühlluft nach unten umgelenkt und hier unterhalb der Abdeckhaube 25 unter nochmaliger Umlenkung nach hinten ausgeblasen, wie durch Pfeil 56 angedeutet ist. Hierzu ist eine auf die von der Abdeckhaube 25 abgewandte Seite der Montageplattform 12 aufgesetzte Aufsetzhaube 57 vorgesehen, welche tiefer als die Abdeckhaube 25 herabreicht, so daß sich zwei, den Gestellholm 6, dessen oberer Bereich in die Aufsetzhaube 57 eintaucht, seitlich flankierende, nach hinten weisende Mündungsquerschnitte 58 ergeben.

Um die Sicherheit zu erhöhen, können im durch die Aufsetzhaube 57 begrenzten Abluftkanal 55 Strahlbrecher 59 vorgesehen sein. Diese sind hier einfach als an die Aufsetzhaube 57 innen angeformte Rippen ausgebildet, die, wie Figur 8 zeigt, schlangenlinienförmigen Verlauf aufweisen können. Im gezeigten Beispiel besitzen die Strahlbrecher 59 zusätzlich mehrere, seitlich gegeneinander versetzte Abschnitte 59a und 59b, was die Brechwirkung erhöht. Es ist daher unmöglich, daß über den Ausblasquerschnitt 58 eintretende Wasserstrahlen bis zur Abluftöffnung 34 hochsteigen können. Bei dem der Figur 7 zugrundeliegenden Beispiel wird dies bereits dadurch verhindert, daß der durch den Gestellholm 6 gebildete Abluftkanal 55 vergleichsweise tief herunterreicht, so daß zusätzliche Brecheinrichtungen nicht erforderlich sind. Die Aufsetzhaube 57 kann ohne spezielle Abdichtmaßnahmen an die Montageplattform 12 angesetzt und mit dieser verschraubt sein. Um dennoch eventuell eindringendes Tropfwasser zuverlässig abzuleiten, können im Bereich des oberen und unteren Rands der Abluftöffnung 34 gegenläufige Tropfnasen 74 vorgesehen sein.

Oberhalb des Motors 9 ist die Abdeckhaube 25, wie Figur 1 weiter erkennen läßt, stufenförmig abgesetzt. Die hierzu vorgesehene, stufenförmige Wandeinziehung 60 verkürzt im oberen, lediglich das Zahnrad 11 und den Kondensator 75 aufnehmenden Haubenbereich den Abstand zwischen Montageplattform und hinterer Rückwand der Abdeckhaube 25, was sich vorteilhaft auf die erzielbare Steifigkeit auswirkt. Gleichzeitig bietet die durch die Wandeinziehung 60 entstehende Nische Platz zur Aufnahme einer Schalter-Steckerkombination 61. Diese ist hier als separates Bauteil ausgebildet, das an die Abdeckhaube 25 angesetzt wird. Hierzu ist die Schalter-Steckerkombination 61, wie am besten aus Figur 9 erkennbar ist, mit einem in eine zugeordnete Wandausnehmung der Abdeckhaube 25 einsetzbaren Kragen 62 versehen, der mit gleichmäßig am Umfang verteilten Rastzähnen 63 versehen ist, welche den Rand der zugeordneten Wandausnehmung hintergreifen. Die den Rastzähnen 63 gegenüberliegende Auflage wird durch einen an den Kragen 62 angeformten Flansch 64 gebildet. Dieser ist hier mit einer angeformten Dichtfläche 65 versehen, die mit einer haubenseitig vorgesehenen Dichtkante 66 zusammenwirkt. Auch die umgekehrte Anordnung wäre denkbar.

Bei Drehstromausführung wird im Bereich der Schalter-Steckerkombination 61, wie am besten aus Figur 10 erkennbar ist, eine Rastkerbe 67 für den Rastzahn 68 eines Steckerdeckels 69 benötigt. Hierzu ist hier einfach die von der der Schalter-Steckerkombination 61 zugeordneten, stufenförmigen Wandeinziehung 60 weglaufende, obere Wandung der Abdeckhaube 25 mit einer Nut 70 versehen, in die ein gegenüber dieser verkürzter, an die Schalter-Steckerkombination 61 angeformter Finger 71 eingreift, so daß sich die Rastkerbe 67 ergibt.

Die auf der Abdeckhaube 25 aufgenommene Schalter-Steckerkombination 61 ist, wie Figur 1 weiter zeigt, mit einem an der Haubeninnenseite im Bereich des vorderen Haubenrands angeordneten, elektrischen Kupplungsteil 72 verdrahtet. An der Montageplattform 12 ist ein Gegenstück 73 befestigt, das mit dem Motor 9 bzw. einem diesem zugeordneten Kondensator verdrahtet ist. Beim Aufsetzen der Abdeckhaube 25 kommt das Kupplungselement 72 automatisch zum Steckeingriff in das zugeordnete Gegenstück 73, womit die elektrische Verbindung hergestellt ist. Beim Abnehmen der Abdeckhaube 25 werden auch die beiden Kupplungsteile voneinander getrennt, so daß der freiliegende Motor automatisch spannungslos ist. Gleichzeitig erleichtert die hier im Bereich der Verdrahtung vorgesehene Steckkupplung die Verwendung einer auf der Abdeckhaube 25 aufgenommenen Schalter-Steckerkombination.

## Patentansprüche

1. Mischer, insbesondere Baustoffmischer, mit einer antreibbaren Trommel (2), die auf einem schwenkbar auf einem Gestell (5) angeordneten Bügel (4) gelagert und mittels einer gestellseitig abgestützten Antriebseinrichtung antreibbar ist, die einen luftgekühlten Elektromotor (9) aufweist, der über ein Vorgelege (10, 11) eine koaxial zur Bügelschwenkachse angeordnete, der Trommel (2) zugeordnete Antriebswelle (8) antreibt, und zusammen mit dem Vorgelege in einer gestellseitig vorgesehenen, mit Be- und Entlüftungsöffnung versehenen, mehrteiligen Einhausung, welche eine Schalter-Steckerkombination (61) trägt, angeordnet ist, **dadurch gekennzeichnet, daß** die Einhausung als dichte Kapselung (12, 25) ausgebildet ist, die im Bereich ihrer vom Gestell (5) entfernten Rückseite eine Luftansaugöffnung (33) aufweist, der ein hierzu koaxialer, als mehrfach umgelenkter Ringkanal augebildeter Ansaugkanal (35) vorgeordnet ist und die im Bereich ihrer gestellseitigen Wandung mit einer Abluftöffnung (34) versehen ist, der ein außerhalb der Kapselung (12, 25) angeordneter, als Zugangssperre ausgebildeter Abluftkanal (55) nachgeordnet ist.

2. Mischer nach Anspruch 1, **dadurch gekennzeichnet, daß** der Ansaugkanal (35) in einer nach außen offenen Wandeinbuchtung (36) einer die Ansaugöffnung (33) enthaltenden Wandung der Einhausung angeordnet und mittels wenigstens eines zur Ansaugöffnung (33) konzentrischen Changiereinsatzes umgelenkt ist.

3. Mischer nach Anspruch 2, **dadurch gekennzeichnet, daß** an die Ansaugöffnung (33) ein nach außen sich erweiternder Trichter (37) anschließt, der von einem mit nach innen gerichtetem Mantel angeordneten Topf (38) übergriffen ist, wobei der Trichter (37) und der Topf (38) als von der Einhausung separate Bauteile ausgebildet und lösbar hieran festlegbar sind.

4. Mischer nach einem der vorhergehenden Ansprüche, **dadurch gekennzeichnet, daß** die Wandeinbuchtung (36) mit einem vorzugsweise mit ihrem Rand bündigen Rostdeckel (44) versehen ist und daß die Ansaugöffnung (33) von einem hierzu konzentrischen, mit nach außen weisendem Rand angeordneten Prallteller (46) übergriffen ist, dessen Rand von einem umlaufenden Kranz (45) des Rostdeckels (44) übergriffen ist.

5. Mischer nach einem der vorhergehenden Ansprüche, **dadurch gekennzeichnet, daß** an die Ansaugöffnung (33) ein den Motor (9) zumindest teilweise umfassendes, nach innen offenes Luftführungsteil in Form einer Glocke (50) oder einer Halbglocke (52) anschließt.

6. Mischer nach einem der vorhergehenden Ansprüche, **dadurch gekennzeichnet, daß** der Motor (9) mit einem der Ansaugöffnung (33) zugewandten, motorseitig geschlossenen Lüfterrad (32) versehen ist.

7. Mischer nach einem der vorhergehenden Ansprüche, **dadurch gekennzeichnet, daß** die eine trommelseitig offene Abdeckhaube (25) aufweisende Einhausung trommelseitig durch eine die Abdeckhaube (25) aufnehmende, an einem Gestellholm (6) festlegbare Montageplattform (12) verschließbar ist, auf welcher der Motor (9) vorzugsweise unter Zwischenschaltung einer Isolierkonsole (13) und das vorzugsweise als Rädergetriebe ausgebildete Vorgelege (10,11) montierbar sind und welche die Abluftöffnung (34) aufweist.

8. Mischer nach Anspruch 7, **dadurch gekennzeichnet, daß** an der Montageplattform (12) ein durch eine an einem Gestellholm (6) festlegbare, vorzugsweise einhängbare Konsole (15) unterstütztes Lagerrohr (14) befestigt ist, das von der Antriebswelle (8) durchgriffen ist und auf dem das antriebsseitige Ende des Bügels gelagert ist.

9. Mischer nach Anspruch 7 oder 8, **dadurch gekennzeichnet, daß** die Montageplattform (12) in ihrem unteren Bereich eine in den sie aufnehmenden, unten offenen Gestellholm (6) mündende Abflußausnehmung (48) aufweist.

10. Mischer nach einem der Ansprüche 7 bis 9, **dadurch gekennzeichnet, daß** die Abluftöffnung (34) in den die Montageplattform (12) aufnehmenden Gestellholm (6) einmündet, der als an seinem unteren Ende offener, nach oben verschlossener Abluftkanal (55) ausgebildet ist.

11. Mischer nach einem der Ansprüche 7 bis 9, **dadurch gekennzeichnet, daß** der Abluftkanal (55) durch eine auf die Montageplattform (12) trommelseitig aufsetzbare, vorzugsweise mit rippenförmigen Strahlbrechern (59) versehene Aufsetzhaube (57) gebildet wird, welche über die zur Bildung der Einhausung an der Montageplattform (12) ihr gegenüberliegend festlegbare Abdeckhaube (25) nach unten vorsteht.

12. Mischer nach einem der vorhergehenden Ansprüche 7 bis 11, **dadurch gekennzeichnet, daß** die Montageplattform (12) einen zumindest teilweise umlaufenden Randflansch (24) aufweist, der in eine zumindest teilweise umlaufende, vorzugsweise nach innen sich verengende, mit einem Dichtstreifen (27) versehene Nut der Abdeckhaube (25) eingreift.

13. Mischer nach einem der vorhergehenden Ansprüche 7 bis 12, **dadurch gekennzeichnet, daß** auf der Montageplattform (12) eine vorzugsweise etwa V-förmig konfigurierte, aus Isolierwerkstoff bestehende, den Motor (9) aufnehmende Isolierkonsole (13) vorzugsweise mittels lösbarer Haltemittel befestigt ist, auf welcher der Motor (9) mittels separater Haltemittel festlegbar ist, und die im Bereich eines Endes schwenkbar angeordnet und im Bereich des anderen Endes mit zwei gegeneinander versetzten, alternativ zum Eingriff kommenden Anschlußelementen (22) versehen ist, denen ungleich versetzte Anschlußelemente (23) der Montageplattform (12) zugeordnet sind.

14. Mischer nach einem der vorhergehenden Ansprüche, **dadurch gekennzeichnet, daß** die in einer den Motor (9) übergreifenden, stufenförmigen Einziehung (60) der Abdeckhaube (25) angeordnete Schalter-Steckerkombination als separates Bauteil ausgebildet ist, das mit den Rand einer zugeordneten Haubenausnehmung hintergreifenden Rastzähnen (63) versehen ist und ein umlaufendes Dichtelement (65) aufweist, welches mit einem haubenseitig vorgesehenen Dichtelement (66) zusammenwirkt, wobei vorzugsweise im Bereich der von der stufenförmigen Wandeinziehung (60) weglaufenden, oberen Wandung der Abdeckhaube (25) wenigstens eine Nut (70) vorgesehen ist, in die ein gegenüber dieser verkürzter, an die Schalter-Steckerkombination (16) angeformter Finger (71) zum Eingriff bringbar ist.

15. Mischer nach einem der vorhergehenden Ansprüche 7 bis 14, **dadurch gekennzeichnet, daß** an der Montageplattform (12) ein mit dem Motor (9) verdrahtetes, vorzugsweise im den Motor (9) übergreifenden Bereich angeordnetes, elektrisches Kupplungsteil (73) befestigt ist, das mit einem an der Abdeckhaube (25) befestigten Kupplungsteil (72) in Steckeingriff bringbar ist, das mit der Schalter-Steckerkombination (61) verdrahtet ist.

## Claims

1. A mixer, particularly a mixer for constructional materials, comprising a drivable drum (2) and which is bearinged on a yoke (4) arranged pivotally on a frame (5) and is able to be driven by a supported drive means on the frame, said drive means having an air-cooled electric motor (9), which by means of gearing (10 and 11) drives a drive shaft (8) which is centered on the pivot axis of the yoke and is associated with the drum (2) and together with the gearing is arranged in a multi-part housing, which is provided on the frame, possesses ventilation air inlet and outlet openings and bears a combined switch and plug device (61), characterized in that the housing is designed in the form of a sealed capsule (12 and 25) which at its rear side remote from the frame (5) possesses an air intake opening (33), in front of which an Induction duct (35) is placed coaxially to It which is in the form of a multiply bent annular duct and which adjacent to a wall thereof on the frame side is provided with a spent air opening (34) which is followed by a spent air duct (55) which is arranged outside the capsule (12 and 25) and is designed in the form of an access preventing means.

2. The mixer as claimed in claim 1, characterized in that the induction duct (35) is arranged in an outwardly open bay (36) in a wall, containing the induction opening (33), of the housing and by means of at least one changing insert, which is concentric to the induction opening (33), is changed in direction.

3. The mixer as claimed in claim 2, characterized in that the induction opening (33) is adjoined by an outwardly widening funnel (37), which is overlapped by a pot (38) arranged with an inwardly directed casing, the funnel (37) and the pot (38) being designed in the form of components separate from the housing and are detachably mounted thereon.

4. The mixer as claimed in any one of the preceding claims, characterized in that the bay (36) is provided with a grid cover (44)(, preferably flush with its edge and in that the induction opening (33)) is overlapped by a baffle (46) concentric to it and having its edge projecting outward, the edge thereof being overlapped by an encircling ring (45) of the grid cover (44).

5. The mixer as claimed in any one of the preceding claims, characterized in that the induction opening (33) is adjoined by an air guide member, which at least partly encircles the motor (9), is inwardly open and is in the form of a bell (50) or a half bell (52).

6. The mixer as claimed in any one of the preceding claims, characterized In that the motor (9) is furnished with a fan impeller (32) facing the induction opening (33) and closed on the motor side.

7. The mixer as claimed in any one of the preceding claims, characterized in that the housing, which possesses a cover hood (25) open on the drum side, is adapted to be closed by an assembly stage (12) to be positioned on a beam (6) of the frame, on which stage the motor (9), preferably with the intermediate arrangement of an insulating bracket (13), and the gearing (10 and 11), which is preferably designed In the form of wheeled gearing, are able to be mounted and which has the spent air opening (34).

8. The mixer as claimed in claim 7, characterized in that the assembly stage (12) serves for the attachment of a bearing tube (14) borne by a bracket (15) and which is fixable on a beam (6) of the frame and is preferably suspendable, said bearing tube (14) having the drive shaft (8) extending through it and being bearinged on the drive end of the yoke.

9. The mixer as claimed in claim 7 or in claim 8, characterized in that in a lower part thereof the assembly stage (12) possesses a drain recess (48) opening into the downwardly open frame beam (6) which receives it.

10. The mixer as claimed in any one of the claims 7 through 9, characterized in that the spent air opening (34) opens into the frame beam (6), which receives the assembly stage (12), which beam has its lower end designed in the form of a spent air duct (55), which is open at a lower end thereof and is closed at the top.

11. The mixer as claimed In any one of the claims 7 through 9, characterized in that the spent air duct (55) is constituted by a downwardly mounted hood (57) which is downwardly mountable onto the assembly stage (12) on the drum side and preferably provided with rib-shaped splash shields (59), which hood (57) projects downward in the form of the cover hood (25) attachable opposite to it for the formation of the housing on the assembly stage (12).

12. The mixer as claimed In any one of the claims 7 through 11, characterized in that the assembly stage (12) possesses an at least partly encircling marginal flange (24) which fits into an at least partly encircling, preferably Inwardly narrowing groove, provided with a sealing strip (27), in the cover hood (25).

13. The mixer as claimed in any one of the claims 7 through 12, characterized in that on the assembly stage (12) an insulating bracket (13) is attached which preferably has a generally V-shaped configuration, consists of insulating material and contains the motor (9) and is preferably attached by means of detachable holding means, and on it the motor (9) is attachable by means of separate holding means and which adjacent to one end is arranged pivotally and adjacent to the other end is provided with two mutually offset connection elements (22) coming alternatively into engagement, with which unequally offset connection elements (23) of the assembly stage (12) are associated.

14. The mixer as claimed in any one of the preceding claims, characterized in that the combined switch and plug device arranged in a stepped, drawn in part (60) overlapping the motor (9), of the cover hood (25) is designed in the form of a separate component which is provided with detent teeth (63) fitting behind the edge of an associated recess in the hood, and has an encircling sealing element (65), which cooperates with a sealing element (66) provided on the hood, at least one groove (70) being provided preferably adjacent to the upper wall, which extends away from the stepped wall constriction (60), of the cover hood (25), into which groove a finger (71) is able to be fitted formed on the combined switch and plug device (16), said finger (71) being shorter than the groove (70).

15. The mixer as claimed in any one of the preceding claims 7 through 14, characterized in that on the assembly stage (12) an electrical coupling part (73) is attached, said coupling part (73) being wired with the motor (9) and preferably being arranged in the part overlapping the motor (9) and being able to be engaged in a plugging fashion with a coupling part (72) attached to the saver hood (25), said coupling part (72) being wired with the combined switch and plug (61).

## Revendications

1. Mélangeur, en particulier mélangeur de matériaux de construction, comprenant un tambour (2) qui peut être entraîné, qui est monté sur un étrier (4) disposé en pivotement sur un bâti (5) et qui peut être entraîné au moyen d'un mécanisme d'entraînement supporté côté bâti, qui présente un moteur électrique (9) à refroidissement d'air, qui entraîne, à l'intervention d'une transmission intermédiaire (10, 11), un arbre d'entraînement (8) attribué au tambour (2) et disposé coaxialement par rapport à l'axe de pivotement de l'étrier, et qui est disposé conjointement avec la transmission intermédiaire dans un logement en plusieurs parties prévu du côté du bâti, muni d'une ouverture pour l'aération et la ventilation, qui porte une combinaison interrupteur-connecteur (61), caractérisé en ce que le logement est réalisé en un blindage épais (12, 25) qui présente une ouverture d'aspiration (33) dans la zone de son côté dorsal, éloignée du bâti (5), en amont de laquelle est monté un canal d'aspiration (35) coaxial à cette dernière et réalisé en forme de canal annulaire à multiples changements de direction, et qui est muni, dans la zone de sa paroi côté bâti, d'une ouverture (34) d'évacuation pour l'air en aval de laquelle est monté un canal (55) d'évacuation pour l'air disposé à l'extérieur du blindage (12, 25) et réalisé en forme de blocage d'accès.

2. Mélangeur selon la revendication 1, caractérisé en ce que le canal d'aspiration (35) est disposé dans un renfoncement de paroi (36) ouvert vers l'extérieur d'une paroi du logement contenant l'ouverture d'aspiration (33) et est dévié au moyen d'au moins une pièce rapportée de changement concentrique à l'ouverture d'aspiration (33).

3. Mélangeur selon la revendication 2, caractérisé en ce qu'un entonnoir (37) s'élargissant vers l'extérieur se raccorde à l'ouverture d'aspiration (33), qui est surplombé par un pot (38) disposé avec sa surface latérale dirigée vers l'intérieur, l'entonnoir (37) et le pot (38) étant réalisés en forme d'éléments de montage séparés du logement et étant fixés à ce dernier de manière amovible.

4. Mélangeur selon l'une quelconque des revendications précédentes, caractérisé en ce que le renfoncement de paroi (36) est muni d'un couvercle grillagé (44) venant se disposer de préférence à fleur avec son bord et en ce que l'ouverture d'aspiration (33) est surplombée par une plaque de rebondissement (46) disposée avec son bord dirigé vers l'extérieur et concentrique à la première citée, dont le bord est surplombé par une couronne périphérique (45) du couvercle grillagé (44).

5. Mélangeur selon l'une quelconque des revendications précédentes, caractérisé en ce qu'un élément de guidage d'air ouvert vers l'intérieur en forme de cloche ou de demicloche (52) se raccorde à l'ouverture d'aspiration (33) en entourant au moins partiellement le moteur (9).

6. Mélangeur selon l'une quelconque des revendications précédentes, caractérisé en ce que le moteur (9) est muni d'une roue de ventilation (32) fermée côté moteur et tournée vers l'ouverture d'aspiration (33).

7. Mélangeur selon l'une quelconque des revendications précédentes, caractérisé en ce que le logement présentant un capot de recouvrement (25) ouvert côté tambour peut être verrouillé côté tambour par une plate-forme de montage (12) qui peut être fixée à un montant de bâti (6) et qui comprend le capot de recouvrement (25), sur laquelle on peut monter le moteur (9) de préférence en intercalant une console d'isolation (13), ainsi que la transmission intermédiaire (10, 11) réalisée de préférence en forme de train d'engrenages, et qui présente l'ouverture (34) d'évacuation pour l'air.

8. Mélangeur selon la revendication 7, caractérisé en ce que, contre la plate-forme de montage (12), est fixé un tuyau d'appui (14) soutenu par une console (15) qui peut venir se fixer, de préférence se suspendre, à un montant de bâti (6), qui est traversé par l'arbre d'entraînement (8) et sur lequel est montée l'extrémité de l'étrier côté entraînement.

9. Mélangeur selon la revendication 7 ou 8, caractérisé en ce que la plate-forme de montage (12) présente, dans sa zone inférieure, un évidement d'écoulement (48) débouchant dans le montant de bâti (6) qui est ouvert dans le bas et qui comprend la première citée.

10. Mélangeur selon l'une quelconque des revendications 7 à 9, caractérisé en ce que l'ouverture (34) d'évacuation pour l'air débouche dans le montant de bâti (6) comprenant la plate-forme de montage (12), qui est réalisé en forme de canal (55) d'évacuation pour l'air fermé vers le haut et ouvert à son extrémité inférieure.

11. Mélangeur selon l'une quelconque des revendications 7 à 9, caractérisé en ce que le canal (55) d'évacuation pour l'air est formé par un capot de superposition (57) muni de préférence de briseurs de jet (59) en forme de nervures, qui peut venir se superposer côté tambour à la plate-forme de montage (12) et qui fait saillie vers le bas au-delà du capot de recouvrement (25) qui peut venir se fixer contre la plate-forme de montage (12) face à lui pour former le logement.

12. Mélangeur selon l'une quelconque des revendications précédentes 7 à 11, caractérisé en ce que la plate-forme de montage (12) présente une bride marginale (24) au moins partiellement périphérique qui vient s'engrener dans une rainure du capot de recouvrement (25) au moins partiellement périphérique, se rétrécissant de préférence vers l'intérieur et munie d'une bande d'étanchéification (27).

13. Mélangeur selon l'une quelconque des revendications précédentes 7 à 12, caractérisé en ce que, sur la plate-forme de montage (12), est fixée, de préférence au moyen de fixation amovible, une console d'isolation (13) comprenant le moteur (9), constituée d'un matériau isolant et configurée de préférence à peu près en forme de V, sur laquelle peut venir se fixer le moteur (9) au moyen d'un dispositif de fixation séparé et qui, dans la zone d'une de ses extrémités, est disposée en pivotement et qui est munie, dans la zone de son autre extrémité, de deux éléments de raccordement (22) mutuellement décalés et qui viennent s'engrener alternativement, auxquels sont attribués des éléments de raccordement (23) de la plate-forme de montage (12) à décalage inégal.

14. Mélangeur selon l'une quelconque des revendications précédentes, caractérisé en ce que la combinaison interrupteur-connecteur disposée dans une diminution à gradins (60) du capot de recouvrement (25), surplombant le moteur (9), est réalisée sous forme d'élément de montage séparé, qui est muni de dents d'encliquetage (63) venant s'engrener par l'arrière avec le bord d'un évidement de capot correspondant et qui présente un élément périphérique d'étanchéification (65) qui coopère avec un élément d'étanchéification (66) prévu côté capot, dans lequel, de préférence dans la zone de la paroi supérieure du capot de recouvrement (25) s'écartant de la diminution de paroi à gradins (60), est prévue au moins une rainure (70) dans laquelle peut venir s'insérer par engrènement un doigt (71) plus court que cette dernière, façonné contre la combinaison interrupteur-connecteur (16).

15. Mélangeur selon l'une quelconque des revendications précédentes 7 à 14, caractérisé en ce que, contre la plate-forme de montage (12), est fixé un élément d'accouplement électrique (73) câblé avec le moteur (9), disposé de préférence dans la zone surplombant le moteur (9), qui peut venir se disposer en engrènement d'enfichage avec un élément d'accouplement (72) fixé au capot de recouvrement (25), qui est câblé avec la combinaison interrupteur-connecteur (61).
